# EUROPÄISCHE PATENTSCHRIFT

(11) **EP 0 826 328 B1**
(45) Veröffentlichungstag und Bekanntmachung des Hinweises auf die Patenterteilung: **02.04.2003**
(21) Anmeldenummer: 97112803.8
(22) Anmeldetag: 25.07.1997
(51) Int. Cl.: A47C 1/032, A47C 1/027

(54) **Bremseinrichting für ein bewegliches Bauteil eines Möbelelements, insbesondere Polstermöbelelementes**
A brake device for a movable part of a piece of furniture, particularly of upholstered furniture
Système de freinage pour un élément mobile d'un meuble, notamment d'un meuble rembourré

(30) Priorität: 29.08.1996 DE 19634807; 18.09.1996 DE 19638075
(43) Veröffentlichungstag der Anmeldung: 04.03.1998
(73) Patentinhaber: Jungjohann, Thomas, 88521 Ertingen-Binzwangen (DE)
(72) Erfinder: Fedderke, Helge, 41469 Neuss (DE); Hartmann, Christoph, 52072 Aachen (DE); Moll, Reiner, 73527 Schwäbisch-Gmünd (DE)
(74) Vertreter: Gesthuysen, von Rohr & Eggert

(56) Entgegenhaltungen:
- DE-A- 2 850 850
- DE-A- 4 019 702
- DE-U- 8 609 844
- FR-A- 1 161 406
- US-A- 5 464 299
- US-A- 5 487 803

## Beschreibung

Die Erfindung betrifft eine Bremseinrichtung für ein bewegliches Bauteil eines Möbelelementes, insbesondere eines Polstermöbelelementes, mit den Merkmalen des Oberbegriffes von Anspruch 1. Unter einem Möbelelement in diesem Sinne sind Sitzund Liegemöbel mit entsprechend beweglichen Bauteilen zu verstehen (Sessel, Polstersessel, Ruhesessel, Bus-, Bahn- und Flugzeugsitze, Liegemöbel).

Ein Möbelelement, an dem eine Bremseinrichtung der in Rede stehenden Art verwirklicht werden kann, ist insbesondere ein Polstermöbelelement, nämlich ein Polstersessel. Ein solches Möbelelement ist in verschiedenen Ausführungsformen bekannt (WO - A - 95/25452). Für die hier dargestellten bekannten Polstermöbelelemente ist eine gekoppelte Rückenlehnen -und Sitzverstellung kennzeichnend. Diese Rückenlehnen - und Sitzverstellung realisiert mit einer Verbindungsmechanik zwischen dem Traggestell, der Rückenlehne und dem Sitz eine synchrone Verstellung von Rückenlehne und Sitz aus einer höchsten, aufgerichteten Position, der Sitzstellung, in eine niedrigste, vorzugsweise auch weiter gestreckte Position, die Liegestellung. Bei der Bewegung aus der Sitzstellung in die Liegestellung führt der Sitz eine geringfügige Bewegung aus, die eine maßgebliche translatorische Komponente (Verschiebe-Komponente) - aufweist.

Um die Verschiebebewegung des Sitzes nicht unkontrolliert zu erlauben, sondern kontrollierbar zu machen, ist eine Bremseinrichtung zwischen Sitz und Traggestell angeordnet, die eine am beweglichen Bauteil, am Sitz. oder ggf. auch am Traggestell angebrachte, normalerweise aus Metall bestehende Gleitschiene und einen dieser zugeordneten Bremslagerblock am gegenüberliegenden Bauteil, also am Traggestell, oder auch am beweglichen Bauteil, aufweist. Eine Einstelleinrichtung am Bremslagerblock dient der Einstellung der vom Bremslagerblock auf die Gleitschiene ausgeübten Bremskraft (DE - U - 86 09 844). Gegebenenfalls ist auch vorgesehen, daß die Bremswirkung ohne eine Einstelleinrichtung am Bremslagerblock durch eine von vornherein konstruktiv vorgegebene Gleitreibung zwischen den Lagerflächen von Gleitschiene und Bremslagerblock realisiert wird (DE - U - 85 34 420).

Die ausgeübte Bremskraft kann bis zur Blockierung, ggf. auch zu einer formschlüssigen Blockierung führen (DE - U - 86 09 844).

Ein Problem ist bei allen bislang bekannten Bremseinrichtungen der in Rede stehenden Art, daß die Bremskraft nicht feinfühlig genug eingestellt werden kann und, insbesondere, daß beim Beginn einer Verstellbewegung ein erheblicher Widerstand zu überwinden ist, wenn nämlich Haftreibung in Gleitreibung übergeht (Startruck). Außerdem läßt sich die Einstellung häufig nur schwierig vornehmen.

Gerade für Sitzmöbelelemente mit einer gekoppelten Rückenlehnen- und Sitzverstellung, bei denen es auf die durch Gewichtsverlagerung leicht zu ändernde Körperstellung ankommt, stellen die zuvor erläuterten Schwierigkeiten bekannter Bremseinrichtungen einen beachtlichen Komfortnachteil dar.

Der Erfindung liegt die Aufgabe zugrunde, die Bremseinrichtung der in Rede stehenden Art zur Lösung der zuvor erläuterten Probleme zu verbessern.

Die zuvor aufgezeigte Aufgabe ist in einer ersten Alternative bei einer Bremseinrichtung mit den Merkmalen des Oberbegriffes von Anspruch 1 durch die Merkmale des kennzeichnenden Teils von Anspruch 1 gelöst. Erfindungsgemäß wird mit einer systematisch anderen Bremseinrichtung gearbeitet, nämlich mit einer Bremseinrichtung mit Bremsrollen. Hier wird Gleitreibung durch Rollreibung ersetzt. Dies führt zu einer wesentlich feinfühligeren Einstellbarkeit der Bremskraft. Insbesondere führt dies aber dazu, daß der Startruck nachhaltig reduziert wird. Lediglich die in der Lagerung der Bremsrollen noch vorhandene Haftreibung, die aber auf ein Minimum reduziert werden kann, ist dabei zu überwinden, um anschließend nur noch Rollreibung zu realisieren.

Die zuvor aufgezeigte Aufgabe ist in einer zweiten Alternative bei einer Bremseinrichtung gelöst, bei der erfindungsgemäß zwar mit einer im Prinzip ähnlichen Bremseinrichtung mit Bremsflächen gearbeitet wird, diese wird aber besonders geschickt in die Quertraverse am Traggestell (oder am beweglichen Bauteil) integriert werden.

Bevorzugte Ausgestaltungen und Weiterbildungen der Lehre der vorliegenden Patentanmeldung sind Gegenstand der dem jeweiligen unabhängigen Anspruch nachgeordneten Unteransprüche.

Nachfolgend werden bevorzugte Ausführungsbeispiele der Erfindung anhand der Zeichnung näher erläutert. In der Zeichnung zeigt
- Fig. 1: ein Ausführungsbeispiel eines aus dem Stand der Technik bekannten Sitzmöbelelementes in Sitzstellung.
- Fig. 2: das Sitzmöbelelement aus Fig. 1 in Liegestellung,
- Fig. 3: in vergrößerter Darstellung, schematisch die Bremseinrichtung des Sitzmöbelelementes aus Fig. 1 und Fig. 2 in der Ausführungsform mit zwischen Bremsrollen geführten Gleitschienen.
- Fig. 4: schematisch, eine Quertraverse für ein Möbelelement mit einer weiteren Alternative einer Bremseinrichtung,
- Fig. 5: die Bremseinrichtung in der Quertraverse aus Fig. 4, teilweise geschnitten.

Die in der Zeichnung dargestellten Bremseinrichtungen sind bestimmt und geeignet für ein bewegliches Bauteil eines Möbelelementes, insbesondere für ein bewegliches Bauteil eines Sitzmöbelelementes und ganz insbesondere, wie hier nämlich dargestellt. für den beweglichen Sitz eines Polstermöbelelementes, bei dem eine gekoppelte Rükkenlehnen- und Sitzverstellung realisiert ist.

Das in Fig. 1 und 2 dargestellte Ausführungsbeispiel zeigt zunächst am Traggestell 1 des hier als Polstersessel ausgeführten Sitzmöbelelementes eine Rückenlehne 2 und einen Sitz 3. Die Rückenlehne 2 ist am Traggestell 1 an einem Schwenklager 4 schwenkbar gelagert. Die Rückenlehne 2 ist mit dem Sitz 3 im Winkel über ein Schwenkgelenk 5 schwenkbar verbunden. Am vorderen Rand des Sitzes 3 befindet sich unter dem Sitz 3 im Traggestell 1 eine Quertraverse 6, die den Sitz 3 dort trägt. An der Unterseite des Sitzes 3 befindet sich im Bereich der Quertraverse 6 eine Gleitschiene 7. Genau gesagt befindet sich am vorderen Rand des Sitzes 3 im Bereich der Quertraverse 6 an jeder Seite des Traggestells 1 jeweils eine Gleitschiene 7. In der Darstellung ist jedoch nur eine Gleitschiene 7 zu sehen aufgrund der Richtung der gezeigten Ansicht.

Der Sitz 3 stellt ein bewegliches Bauteil eines Möbelelementes, hier eben eines Polstersessels dar. Am Traggestell 1, an der Quertraverse 6, ist ein Bremslagerblock 8 angebracht. Der Bremslagerblock 8 bildet eine Gleitführung für die Gleitschiene 7. Die Gleitschiene 7 gleitet also beim Übergang von der Sitzstellung in die Liegestellung im Bremslagerblock 8 mit einer vorgegebenen Gleitreibung. Das dargestellte und insoweit bevorzugte Ausführungsbeispiel zeigt dazu am Bremslagerblock 8 gestrichelt angedeutet einen Knebel, der eine Einstelleinrichtung 9 zur Einstellung der vom Bremslagerblock 8 auf die Gleitschiene 7 ausgeübten Bremskraft bildet. Mit diesem Knebel wird das Gleitlager im Bremslagerblock 8 für die Gleitschiene 7 stärker oder weniger stark gespannt, so daß sich der Gleitwiderstand entsprechend ändert. Auf diese Weise läßt sich das bewegliche Bauteil des Möbelelementes, also der Sitz 3 des Polstersessels, gegen eine vorwählbare Kraftwirkung verstellen und bei entsprechender Gestaltung der Bremseinrichtung aus Gleitschiene 7 und Bremslagerblock 8 auch in bestimmten Positionen fixieren oder arretieren.

Fig. 3 zeigt nun eine Bremseinrichtung für ein solches bewegliches Bauteil 3 eines Möbelelementes, bei der der Bremslagerblock 8 zwei aneinander gegenüberliegenden Bremsflächen 10 der Gleitschiene 7 abrollende Bremsrollen 11 aufweist. Die Bremsung der Gleitschiene 7 mit Bremsrollen 11 hat die im allgemeinen Teil der Beschreibung erläuterten Vorteile gegenüber der Bremsung mit flächig aufeinanderliegenden Bremsflächen wie im Stand der Technik realisiert. Nicht nur die Einstellbarkeit der Bremskraft ist besonders feinfühlig, sondern auch und insbesondere der Startruck ist stark reduziert. Dadurch werden hohe Komfortansprüche bei Benutzung eines Möbelelementes mit einer solchen Bremseinrichtung erfüllt.

Diese Bremseinrichtung kann nicht nur bei Sitzmöbelelementen eingesetzt werden, wiewohl sie dort mit besonderer Zweckmäßigkeit insbesondere für den Sitz eingesetzt wird. Eine solche Bremseinrichtung läßt sich auch für andere bewegliche Bauteile von Möbelelementen, beispielsweise für eine Liege mit einem beweglichen Kopfteil oder einem beweglichen Fußteil einsetzen.

Das Ausführungsbeispiel zeigt, daß die Bremsrollen 11 die Gleitschiene 7 zwischen sich führen. Dabei können die Bremsrollen 11 nicht nur als Flachrollen, sondern beispielsweise auch als Keilrollen, also mit einer keilförmigen oder U-förmigen umlaufenden Rille ausgeführt sein. die dann mit einer entsprechend ausgeformten Gleitschiene 7 zusammenwirken. Als Alternative, die hier jedoch nicht dargestellt ist, könnte man sich auch vorstellen, daß die Gleitschiene 7 U-förmig gestaltet ist und die Bremsrollen 11 von innen an die U-Schenkel anstellbar sind.

Das Ausführungsbeispiel zeigt ferner, daß die Bremsrollen 11 im Bremslagerblock 8 kugelgelagert sind. Eine Kugellagerung der Bremsrollen 11 hat den Vorteil niedrigeren Reibungswiderstandes, was zu einer Optimierung des Startruckes führt.

Weiter ist im vorliegenden Ausführungsbeispiel vorgesehen, daß die Bremsrollen 11 mit einer Elastomerschicht beschi-chtet oder aus Elastomermaterial, insbesondere als Vollgummirollen, ausgeführt sind. Durch die Andruckkraft der Bremsrollen 11 auf der Gleitschiene 7 werden diese im Auflagebereich elastisch verformt - eingedrückt - was den Rollwiderstand der Brems-rollen 11 auf der Gleitschiene 7 abhängig von der Andruckkraft erhöht bzw. ver-ringert. Damit ist eine besonders zweckmäßige, feinfühlige Einstellung der Bremskraftwirkung gewährleistet.

Zuvor ist schon angedeutet worden, daß es besonders zweckmäßig ist, wenn die Vorspannung der Bremsrollen 11 bezüglich der Gleitschiene 7 einstellbar ist. Dazu können die Bremsrollen 11 vorzugsweise im Bremslagerblock 8 bezüglich der Gleitschiene 7 verstellbar sein. Dies ist angedeutet durch die gestrichelt dargestellte Einstelleinrichtung 9, mit der die untere Bremsrolle 11 in dem Bremslagerblock 8 gegenüber der oberen, über der Gleitschiene 7 postierten Bremsrolle 11 verschoben werden kann. Nicht dargestellt ist dabei die Möglichkeit, die Einstelleinrichtung 9 mit einem eigenen Federelement zu versehen, das seinerseits eine elastische Koppelung innerhalb der Einstelleinrichtung 9 realisiert.

Möglich ist auch eine Einstellbarkeit des Rollwiderstandes der Bremsrollen 11 beispielsweise durch entsprechende Verspannung der Lager.

Ein zweites Ausführungsbeispiel einer Bremseinrichtung wird nun anhand der Fig. 1, 2, 4 und 5 erläutert. Auf die Erläuterungen zu Fig. 1 und 2 darf zunächst verwiesen werden.

Bei dieser Bremseinrichtung wird die am Traggestell 1 (oder am beweglichen Bauteil) angebrachte, als Hohlprofil bzw. als Rohr ausgeführte Quertraverse 6 zur Integration der Bremseinrichtung genutzt. Dazu ist, hier in Fig. 4 besonders gut zu erkennen, zunächst vorgesehen, daß die Quertraverse 6 Durchtrittsöffnungen 12 für die Gleitschiene 7 aufweist, die so die Quertraverse 6 durchsetzt. Fig. 4 zeigt rechts zwei miteinander fluchtende Durchtrittsöffnungen 12, von denen hier wegen der Darstellung natürlich nur die vordere Durchtrittsöffnung 12 zu sehen ist, für die rechts liegende Gleitschiene 7 und links entsprechende Durchtrittsöffnungen 12 für die links am Traggestell 1 liegende Gleitschiene 7. Die Gleitschienen 7 selbst sind hier nicht dargestellt.

Fig. 5 zeigt in Verbindung mit Fig. 4, daß hier der Bremslagerblock 8 in die Quertraverse 6 integriert ist. Er befindet sich nicht aufgesetzt auf die Quertraverse 6 wie in Fig. 1 und 2 aus dem Stand der Technik gezeigt, sondern verschwindet in der Quertraverse 6. Dazu ist der Bremslagerblock 8 in der Quertraverse 6 angeordnet und bis in den Bereich der Durchtrittsöffnungen 12 für die Gleitschiene 7 geführt. Das ist in Fig. 5 für die rechts befindliche Gleitschiene 7 dargestellt, das kann links ent-sprechend vorgesehen sein. Die Einstelleinrichtung 9 ist ebenfalls an der Quertraver-se 6 angeordnet und drückt zur Einstellung der Bremskraft den Bremslagerblock 8 im Inneren der Quertraverse 6 an die Gleitschiene 7 heran.

Der Bremslagerblock 8 ist im Inneren der Quertraverse 6 verschiebbar, diese Verschiebung wird durch die Einstelleinrichtung 9 realisiert. Das Ausführungsbeispiel zeichnet sich dabei weiter dadurch aus, daß auf der von dem Bremslagerblock 8 abgewandten Seite der Gleitschiene 7 in der Quertraverse 6 ein Gegenlagerblock 13 fest angeordnet ist. gegen den die Gleitschiene 7 vom Bremslagerblock 8 drückbar ist. Bei Anziehen der Einstelleinrichtung 9 wird also die Gleitschiene 7 praktisch zwischen den Bremsflächen von Bremslagerblock 8 und Gegenlagerblock 13 eingespannt. Je nach Reibungszahl ergibt sich dann die gewünschte Bremswirkung.

Im Grundsatz könnte die Gleitschiene 7 als Flachschiene ausgeführt und gewissermaßen "hochkant" angeordnet sein. Dann würden sich relativ große Bremsflächen an der Gleitschiene 7 ergeben. Eine feinfühligere Einstellung ist jedoch dann möglich. wenn die Konstruktion des dargestellten Ausführungsbeispiels so gestaltet ist, daß die Gleitschiene 7 als Flachschiene ausgeführt und mit ihrer Ebene parallel zur Längsachse der Quertraverse 6 angeordnet ist. so daß der Bremslagerblock 8 und, hier so vorhanden, der Gegenlagerblock 13 an den Schmalseiten der Gleitschiene 7 angreifen. Man erkennt das gut in Fig. 5. An den Oberseiten und Unterseiten der Gleitschiene 7 ist die Gleitschiene 7 frei vom Bremslagerblock 8, an den Schmalseiten sind die Bremsflächen wirksam.

Es ist noch nichts darüber ausgesagt worden, wie die Krafteinwirkung von der Ein-Stelleinrichtung 9 auf den Bremslagerblock 8 geschieht. Hier gibt es eine Vielzahl von Möglichkeiten. Das Ausführungsbeispiel zeigt dabei, daß die Einstelleinrichtung 9 in der Quertraverse 6 ein mit dem Bremslagerblock 8 gekuppeltes Keilgetriebe 14 aufweist, das mit einem außen an der Quertraverse 6 angebrachten Betätigungsknebel 15 betätigt wird. Man erkennt, daß in der Quertraverse 8 eine Öffnung 16 vorgesehen ist. in der die Gewindestange des Keilgetriebes 14 die Wandung der Quertraverse 6 durchsetzt, so daß von außen der Betätigungsknebel 15 aufgeschraubt werden kann. Um die Bewegung des Keilgetriebes 14 zu erlauben, ist auf der gegenüberliegenden Seite der Quertraverse 6 eine weitere Öffnung 16' vorgesehen, das zeigt Fig. 5 besonders deutlich. Fig. 5 läßt ferner erkennen, daß sich am Ende der Quertraverse 6 ein Einsatzkörper mit Innengewinde 17 be-findet, der der Befestigung der Quertraverse 6 am Traggestell I dient. Nach innen hin ist hieran der Gegenlagerblock 13 angeschlossen.

Fig. 5 zeigt die Einstelleinrichtung 9 zugeordnet dem einen Ende der Quertraverse 6 mit der dortigen Gleitschiene 7. Ein entsprechende Einstelleinrichtung 9 könnte auch am anderen Ende der anderen Gleitschiene 7 zugeordnet sein. Eine gleichmäßige Bremskrafteinstellung läßt sich jedoch eher dadurch realisieren, daß bei zwei Gleitschienen 7 und Bremslagerblöcken 8 nur eine Einstelleinrichtung 9 an der Quertraverse 6 angeordnet ist, von der aus dann beide Bremslagerblöcke 8 betätigt werden. Das ist eine bevorzugte Ausführungsform.

## Patentansprüche

1. Bremseinrichtung für ein bewegliches Bauteil eines Möbelelementes, insbesondere eines Polstermöbelelementes, das ein Traggestell (1) aufweist,
mit einer am beweglichen Bauteil (3) oder am Traggestell (1) anzubringenden, vorzugsweise aus Metall bestehenden Gleitschiene (7) und
mit einem am Traggestell (1) oder am beweglichen Bauteil (3) anzubringenden Bremslagerblock (8),
wobei, vorzugsweise, am Bremslagerblock (8) eine Einstelleinrichtung (9) zur Einstellung der vom Bremslagerblock (8) auf die Gleitschiene (7) ausgeübten Bremskraft vorgesehen ist.
**dadurch gekennzeichnet,**
**daß** der Bremslagerblock (8) zwei an einander gegenüberliegenden Bremsflächen (10) der Gleitschiene (7) abrollende Bremsrollen (11) aufweist.

2. Bremseinrichtung nach Anspruch 1, **dadurch gekennzeichnet, daß** die Bremsrollen (11) die Gleitschiene (7) zwischen sich führen.

3. Bremseinrichtung nach Anspruch 2, **dadurch gekennzeichnet, daß** die Bremsrollen (11) als Keilrollen mit keilförmigem, U-förmigem oder anderweit eingesenktem Umfang ausgeführt sind, die an der entsprechend im Querschnitt geformten Gleitschiene (7) abrollen.

4. Bremseinrichtung nach Anspruch 1. **dadurch gekennzeichnet, daß** die Gleitschiene (7) U-förmig gestaltet ist und die Bremsrollen (11) von innen an die U-Schenkel anstellbar sind.

5. Bremseinrichtung nach einem der Ansprüche 1 bis 3, **dadurch gekennzeichnet, daß** die Bremsrollen (11) im Bremslagerblock (8) kugelgelagert sind und/oder daß die Bremsrollen (11) mit einer Elastomerschicht beschichtet oder aus Elastomermaterial, insbesondere als Vollgummirollen ausgeführt sind und/oder daß die Vorspannung der Bremsrollen (11) bezüglich der Gleitschiene (7) einstellbar ist.

6. Bremseinrichtung nach einem der Ansprüche 1 bis 5, **dadurch gekennzeichnet, daß** die Bremsrollen (11) im Bremslagerblock (8) bezüglich der Gleitschiene (7) verstellbar sind und/oder daß der Rollwiderstand der Bremsrollen (11) einstellbar ist und/oder daß nur eine Bremsrolle (11) im Bremslagerblock (8) verstellbar bzw. einstellbar, die andere Bremsrolle (11) hingegen feststehend angeordnet ist.

7. Bremseinrichtung für ein bewegliches Bauteil eines Möbelelementes, insbesondere eines Polstermöbelelementes, das ein Traggestell (1) aufweist,
mit einer am Traggestell (1) oder am beweglichen Bauteil (3) anzubringenden, als durchgehendes Hohlprofil bzw. Rohr ausgeführten Quertraverse (6),
mit einer am beweglichen Bauteil (3) oder am Traggestell (1) anzubringenden, vorzugsweise aus Metall bestehenden Gleitschiene (7),
mit einem am Traggestell (1) oder am beweglichen Bauteil (3) anzubringenden Bremslagerblock (8) und
mit einer Einstelleinrichtung (9) zur Einstellung der vom Bremslagerblock (8) auf die Gleitschiene (7) ausgeübten Bremskraft,
**dadurch gekennzeichnet,**
**daß** die Quertraverse (6) Durchtrittsöffnungen (12) für die Gleitschiene (7) aufweist, die so die Quertraverse (6) durchsetzt,
**daß** der Bremslagerblock (8) in die Quertraverse (6) integriert, nämlich in der Quertraverse (6) angeordnet ist und bis in den Bereich der Durchtrittsöffnungen (12) für die Gleitschiene (7) reicht und
**daß** die Einstelleinrichtung (9) ebenfalls an der Quertraverse (6) angeordnet ist und zum Einstellen der Bremskraft den Bremslagerblock (8) im Inneren der Quertraverse (6) an die Gleitschiene (7) herandrückt.

8. Bremseinrichtung nach Anspruch 7, **dadurch gekennzeichnet, daß** auf der vom Bremslagerblock (8) abgewandten Seite der Gleitschiene (7) in der Quertraverse (6) ein Gegenlagerblock (13) fest angeordnet ist, gegen die die Gleitschiene (7) vom Bremslagerblock (8) drückbar ist.

9. Bremseinrichtung nach Anspruch 7 oder 8, **dadurch gekennzeichnet, daß** die Gleitschiene (7) als Flachschiene ausgeführt und mit ihrer Ebene parallel zur Längsachse der Quertraverse (6) angeordnet ist, so daß der Bremslagerblock (8) und ggf. der Gegenlagerblock (13) an den Schmalseiten der Gleitschiene (7) angreift.

10. Bremseinrichtung nach einem der Ansprüche 7 bis 9, **dadurch gekennzeichnet, daß** die Einstelleinrichtung (9) in der Quertraverse (6) ein mit dem Bremslagerblock (8) gekuppeltes Keilgetriebe (14) aufweist, das mit einem außen an der Quertraverse (6) angebrachten Betätigungsknebel (15) betätigt wird und/oder daß bei zwei Gleitschienen (7) und Bremslagerblöcken (8) nur eine Einstelleinrich-tung (9) am Querrohr (6) angeordnet ist, von der aus beide Bremslagerblöcke (8) be-tätigt werden.

## Claims

1. Brake device for a movable part of a piece of furniture, particularly of upholstered furniture, having a support frame (1),
having a sliding rail (7), preferably of metal attached either to the movable part (3) or to the support frame (1) and
having a brake-bearing block (8) attached to either the support frame (1) or the movable part (3),
wherein, preferably, an adjusting device (9) is provided on the brake-bearing block (8) for adjusting the braking force applied to the sliding rail (7) by the brake-bearing block (8),
**characterized in**
**that** the brake-bearing block (8) has two brake wheels (11) that roll in the braking areas (10) located opposite one another of the sliding rail (7).

2. Brake device according to claim 1, **characterized in that** the sliding rail (7) is located between the brake wheels (11).

3. Brake device according to claim 2, **characterized in that** the brake wheels (11) are formed as wedge rollers having a wedge-shaped, "U"-shaped or other tapered perimeter that roll on the sliding rail (7) having a corresponding cross-section.

4. Brake device according to claim 1, **characterized in that** the sliding rail (7) is "U"-shaped and the brake wheels (11) can be placed on the "U" from the inside.

5. Brake device according to any one of claims 1 to 3, **characterized in that** the brake wheels (11) have a ball bearing in the brake-bearing block (8) and/or that the brake wheels (11) are coated with an elastomer layer or are made of elastomer, in particular are completely of rubber and/or that the prestress of the brake wheels (11) is adjustable in respect to the sliding rail (7).

6. Brake device according to any one of claims 1 to 5, **characterized in that** the brake wheels (11) are adjustable in the brake-bearing block (8) relative to the sliding rail (7) and/or that the roll resistance of the brake wheels (11) is adjustable and/or that only one brake wheel (11) is adjustable in the brake-bearing block (8) while the other brake wheel (11) is arranged in a fixed manner.

7. Brake device for a movable part of a piece of furniture, particularly of upholstered furniture, having a support frame (1),
having a crossbar (6) arranged on the support frame (1) or on the movable part (3) and designed with a continuous hollow profile or as a pipe,
having a sliding rail (7), preferably of metal attached either to the movable part (3) or to the support frame (1) and
having a brake-bearing block (8) attached to either the support frame (1) or the movable part (3),
having an adjusting device (9) for adjusting the braking force applied to the sliding rail (7) by the brake-bearing block (8),
**characterized in**
**that** the crossbar (6) has passage openings (12) for the sliding rail (7), which is set through the crossbar (6),
**that** the brake-bearing block (8) is integrated in the crossbar (6), namely is arranged in the crossbar (6) and reaches into the area of the passage openings (12) for the sliding rail (7) and
**that** the adjusting device (9) is also arranged on the crossbar (6) and pushes on the sliding rail (7) inside the crossbar (6) in order to adjust the braking force of the brake-bearing block (8).

8. Brake device according to claim 7, **characterized in that** a thrust bearing block (13) is arranged in a fixed manner on the sliding rail (7) in the crossbar (6) on the side opposite the brake-bearing block (8), wherein the sliding rail (7) can be pressed against this thrust bearing block (13) by the brake-bearing block (8).

9. Brake device according to claim 7 or 8, **characterized in that** the sliding rail (7) is designed as a flat-headed rail and is arranged with its flat area parallel to the longitudinal axis of the crossbar (6), so that the brake-bearing block (8) and, possibly the thrust bearing block (13) grip(s) onto the narrow side of the sliding rail (7).

10. Brake device according to any one of claims 7 to 9, **characterized in that** the adjusting device (9) has a wedge-type gearing (14) coupled with the brake-bearing block (8) in the crossbar (6), wherein the wedge-type gearing (14) is operated with an operating knob (15) located on the exterior of the crossbar (6) and/or that on the crossbar (6), there is only one adjusting device (9) that operates both brake-bearing blocks (8) when there are two sliding rails (7) and brake-bearing blocks (8).

## Revendications

1. Système de freinage pour un élément mobile d'un meuble, notamment d'un meuble rembourré, qui présente un châssis porteur (1),
avec une glissière (7) fabriquée en métal à installer sur l'élément mobile (3) ou sur le châssis porteur (1) et
avec un carlingage de palier de freinage (8) à installer sur le châssis porteur (1) ou sur l'élément mobile (3),
un dispositif de réglage (9) étant prévu sur le carlingage de palier de freinage (8) pour le réglage de la force de freinage exercée par le carlingage de palier de freinage (8) sur la glissière (7),
**caractérisé en ce que**
le carlingage de palier de freinage (8) présente deux rouleaux de freinage (11) roulant sur deux surfaces de freinage (10) opposées à l'une à l'autre de la glissière (7).

2. Système de freinage selon la revendication 1, **caractérisé en ce que** les rouleaux de freinage (11) guident entre eux la glissière (7).

3. Système de freinage selon la revendication 2, **caractérisé en ce que** les rouleaux de freinage (11) sont conçus comme des rouleaux à coin avec un volume en forme de coin, en forme de U ou autrement enfoncé, qui roulent sur une glissière (7) formée en conséquence dans sa section transversale.

4. Système de freinage selon la revendication 1, **caractérisé en ce que** la glissière (7) est configurée en forme de U et que les rouleaux de freinage (11) peuvent être placés de l'intérieur sur les branches en U.

5. Système de freinage selon une des revendications 1 à 3, **caractérisé en ce que** les rouleaux de freinage (11) sont posés sur des roulements à billes dans le carlingage de palier de freinage (8) et/ou que les rouleaux de freinage (11) sont conçus revêtus d'une couche d'élastomère ou en matière élastomère, notamment sous forme de rouleaux en caoutchouc plein et/ou que la précontrainte des rouleaux de freinage (11) est réglable par rapport à la glissière (7).

6. Système de freinage selon une des revendications 1 à 5, **caractérisé en ce que** les rouleaux de freinage (11) sont réglables dans le carlingage de palier de freinage (8) par rapport à la glissière (7) et/ou que la résistance de roulement des rouleaux de freinage (11) est réglable et/ou que seul un rouleau de freinage (11) est ajustable ou réglable dans le carlingage de palier de freinage (8), l'autre rouleau de freinage (11) étant installé par contre de manière fixe.

7. Dispositif de freinage pour un élément mobile d'un meuble, en particulier d'un meuble rembourré, qui présente un châssis (1),
avec une traverse (6) se présentant sous forme d'un profil creux ou tuyau continu à installer sur le châssis porteur (1) ou sur l'élément mobile (3),
avec une glissière (7) fabriquée de préférence en métal à installer sur l'élément mobile (3) ou sur le châssis porteur (1),
avec un carlingage de palier de freinage (8) à installer sur le châssis porteur (1) ou sur l'élément mobile (3) et
avec un dispositif de réglage (9) pour le réglage de la force de freinage exercée par le carlingage de palier de freinage (8) sur la glissière (7),
**caractérisé en ce que**
la traverse (6) présente des orifices de passage (12) pour la glissière (7), qui traverse ainsi la traverse (6),
le carlingage de palier de freinage (8) est intégré dans la traverse (6), à savoir installé dans la traverse (6), et va jusqu'à la zone des orifices de passage (12) pour la glissière (7) et
que le dispositif de réglage (9) est également installé sur la traverse (6) et comprime, pour le réglage de la force de freinage, le carlingage de palier de freinage (8) à l'intérieur de la traverse (6) contre la glissière (7).

8. Système de freinage selon la revendication 7, **caractérisé en ce que**, sur le côté détourné du carlingage de palier de freinage (8) de la glissière (7), dans la traverse (6), est disposé rigidement un contre-carlingage de palier (13), contre lequel la glissière (7) peut être comprimée par le carlingage de palier de freinage (8).

9. Système de freinage selon la revendication 7 ou 8, **caractérisé en ce que** la glissière (7) est conçue comme un rail plat et est disposée avec son plan parallèle à l'axe longitudinal de la traverse (6), de manière à ce que le carlingage de palier de freinage (8) et éventuellement le contre-carlingage de palier (13) touche les côtés étroits de la glissière (7).

10. Système de freinage selon une des revendications 7 à 9, **caractérisé en ce que** le dispositif de réglage (9) présente dans la traverse (6) une commande à cale (14) jumelée avec le carlingage de palier de freinage (8), qui est actionnée par un cabillot d'actionnement (15) disposé à l'extérieur sur la traverse (6) et/ou qu'avec deux glissières (7) et carlingages de palier de freinage (8), sur le tuyau transversal (6) un seul dispositif de réglage (9) est installé, à partir duquel les deux carlingages de palier de freinage (8) sont actionnés.
